# EUROPÄISCHE PATENTSCHRIFT

(11) **EP 1 098 694 B1**
(45) Veröffentlichungstag und Bekanntmachung des Hinweises auf die Patenterteilung: **10.03.2004**
(21) Anmeldenummer: 99942726.3
(22) Anmeldetag: 01.07.1999
(51) Int. Cl.: B01D 53/94, F02D 41/02, G01N 27/49, F01N 3/08

(54) **VERFAHREN ZUR REGENERATION EINES NOx-SPEICHERKATALYSATORS**
METHOD FOR REGENERATING AN NOx STORAGE CATALYST
PROCEDE DE REGENERATION D'UN CATALYSEUR ACCUMULATEUR DE NOx

(30) Priorität: 09.07.1998 DE 19830829
(43) Veröffentlichungstag der Anmeldung: 16.05.2001
(73) Patentinhaber: SIEMENS AKTIENGESELLSCHAFT, 80333 München (DE)
(72) Erfinder: ZHANG, Hong, D-93057 Regensburg (DE)
(86) Internationale Anmeldenummer: PCT/DE1999/001907
(87) Internationale Veröffentlichungsnummer: WO 2000/002648

(56) Entgegenhaltungen:
- EP-A- 0 598 917
- EP-A- 0 636 770
- EP-A- 0 814 248
- DE-A- 19 511 548
- DE-A- 19 640 161
- US-A- 4 927 517
- US-A- 5 554 269

## Beschreibung

Die Erfindung betrifft ein Verfahren zur Reneration eines NOx-Speicherkatalysators gemäß dem Oberbegriff des Hauptanspruchs.

Um den Kraftstoffverbrauch von Otto-Brennkraftmaschinen weiter zu reduzieren, kommen Brennkraftmaschinen mit magerer Verbrennung immer häufiger zum Einsatz. Zur Erfüllung der geforderten Abgasemissionsgrenzwerte ist bei solchen Brennkraftmaschinen eine spezielle Abgasnachbehandlung notwendig. Dazu werden NOx-Speicherkatalysatoren verwendet. Diese NOx-Speicherkatalysatoren sind aufgrund ihrer Beschichtung während einer Speicherphase in der Lage, NOx-Verbindungen aus dem Abgas zu absorbieren, die bei magerer Verbrennung entstehen. Während einer Regenerationsphase werden die absorbierten bzw. gespeicherten NOx-Verbindungen unter Zugabe eines Reduktionsmittels in unschädliche Verbindungen umgewandelt. Als Reduktionsmittel für magerbetriebene Otto-Brennkraftmaschinen können CO, H₂ und HC (Kohlenwasserstoffe) verwendet werden. Diese werden durch kurzzeitigen Betrieb der Brennkraftmaschine mit einem fetten Gemisch erzeugt und dem NOx-Speicherkatalysator als Abgaskomponenten zur Verfügung gestellt, wodurch die gespeicherten NOx-Verbindungen im Katalysator abgebaut werden.

Der Wirkungsgrad eines solchen NOx-Speicherkatalysators hängt wesentlich von einer optimalen Regeneration ab. Ist die Regenerationsmittelmenge zu gering, wird das gespeicherte NOx nicht ausreichend abgebaut, wodurch sich der Wirkungsgrad, mit dem NOx aus dem Abgas absorbiert wird, verschlechtert. Ist die Regenerationsmittelmenge zu hoch, erreicht man zwar optimale NOx-Konvertierungsraten, es tritt aber eine unzulässig hohe Emission an Reduktionsmittel auf. Die optimale Regenerationsmittelmenge schwankt über die Lebensdauer eines Fahrzeuges. Die mögliche Ursache dafür kann in der Änderung des von der Brennkraftmaschine emittierten NOx-Massenstromes sein. Ein weiterer Grund liegt in der Änderung der Speicherkapazität des Katalysators, die z.B. durch Einspeicherung von Sulfat abnimmt, da im Kraftstoff vorhandener Schwefel zu SO₂ verbrannt, durch den Katalysator bei Luftüberschuß zu Sulfat oxidiert und von der Beschichtung in ähnlicher Weise wie NO₂ gespeichert wird. Die Bindung von Sulfat im Speicher ist jedoch wesentlich stärker. Während einer Regenerationsphase wird Sulfat jedoch nicht umgewandelt, sondern bleibt im NOx-Speicherkatalysator gebunden. Mit zunehmender Sulfateinlagerung verringert sich somit die Kapazität des NOx-Speicherkatalysators.

In der deutschen Patentanmeldung DE 197 05 335 derselben Anmelderin ist ein Verfahren zur Auslösung einer Sulfatregeneration für einen NOx-Speicherkatalysator beschrieben, bei dem in vorgegebenen Zeitpunkten eine Sulfatregenerationsphase durchgeführt wird. Bei der Auslösung der Sulfatregeneration wird neben der Menge des abgespeicherten Sulfates auch die thermische Alterung des NOx-Speicherkatalysators berücksichtigt.

Aus der EP 0 597 106 A1 ist ein Verfahren zur Regeneration eines NOx-Speicherkatalysators bekannt, bei dem die vom NOx-Speicherkatalysator absorbierte Menge an NOx-Verbindungen in Abhängigkeit von Betriebsdaten der Brennkraftmaschine berechnet wird. Bei Überschreiten einer vorbestimmten Grenzmenge von im NOx-Speicherkatalysator gespeichertem NOx wird eine Regenerationsphase eingeleitet. Auf diese Weise ist jedoch ein zuverlässiges Einhalten der Abgasemissionsgrenzwerte nicht gewährleistet.

Aus der DE 195 11 548 A1 ist ein Verfahren und eine Vorrichtung zur Stickoxidreduzierung im Abgas einer Brennkraftmaschine bekannt. Die Brennkraftmaschine kann dabei abwechselnd im Magerbetrieb und im stöchiometrischen oder Anreicherungsbetrieb gefahren werden. Die Stickoxide werden dabei in den Magerbetriebsphasen von einem Adsorber aufgenommen, der in den stöchiometrischen oder Anreicherungsbetriebsphasen regeneriert wird. Der Gehalt des Abgases an Kohlenwasserstoffen, Kohlenmonoxiden oder Stickoxiden stromabwärts vom Stickoxidadsorber wird gemessen und jeweils dann auf eine stöchiometrische oder Anreicherungsbetriebsphase umgeschaltet, wenn der gemessene Kohlenwasserstoff- und Kohlenmonoxidgehalt ein vorgegebenes Maß übersteigt oder wenn der gemessene Stickoxidgehalt unter ein vorgegebenes Maß absinkt. Hierzu ist ein entsprechender Kohlenwasserstoff-, Kohlenmonoxid- oder Stickoxidsensor in der Abgasleitung stromabwärts vom Adsorber angeordnet, wobei die Sensorinformation eine Einrichtung zur Regelung des Kraftstoff-/Luft-Verhältnisses ansteuert.

In der US 5,554,269 ist der konstruktive Aufbau eines NOx-Messaufnehmers für Brennkraftmaschinenabgase beschrieben. Eine Auswertung des von diesem NOx-Sensor gelieferten Signals zur Einstellung einer optimalen Regenerationsmittelmenge für einen NOx-Stickoxidadsorber ist nicht angesprochen.

Zur Überprüfung des NOx-Speicherkatalysators ist üblicherweise ein NOx-Meßaufnehmer stromab des Katalysators angeordnet. Ein solcher Meßaufnehmer ist beispielsweise aus N. Kato et al., "Performance of Thick Film NOx Sensor on Diesel and Gasoline Engines", Society of Automotive Engineers, Publ. No.970858 bekannt.

Der Erfindung liegt die Aufgabe zugrunde, ein Verfahren anzugeben, mit dem die Regeneration eines NOx-Speicherkatalysators so erfolgt, daß dieser mit optimalem Wirkungsgrad betrieben wird.

Diese Aufgabe wird durch die in Anspruch 1 definierte Erfindung gelöst.

In der Regenerationsphase wird ein an einem NOx-Meßaufnehmer abgegriffenes Signal ausgewertet, um festzustellen, ob die Regenerationsmittelmenge optimal war. Das dazu verwendete Signal wird an einem amperometrischen NOx-Meßaufnehmer abgegriffen. Dieses Signal gibt den Lambda-Wert bzw. die Sauerstoffkonzentration im Abgas wieder und weist Zweipunktverhalten auf, d.h. im Bereich vom Lambda = 1 ändert sich das Signal bei geringen Lambdaänderungen stark.

In einer bevorzugten Ausführungsform des Verfahrens wird die dem NOx-Speicherkatalysator zuzuführende Regenerationsmittelmenge an den Optimalwert angepaßt. Da ein starkt verringerter Reduktionsmittelbedarf von einer gesunkenen Speicherkapazität des NOx-Speicherkatalysators herrührt, kann bei zu stark abgesunkener Speicherkapazität vorzugsweise eine Sulfatregeneration durchgeführt werden.

Der mit der Erfindung erzielbare Vorteil besteht somit insbesondere darin, daß über die gesamte Lebensdauer des Fahrzeugs die optimale Regenerationsmittelmenge zugeführt wird.

Vorteilhafte Ausgestaltungen der Erfindung sind in den Unteransprüchen gekennzeichnet.

Die Erfindung wird nachfolgend unter Bezugnahme auf die Zeichnung näher erläutert. Die Zeichnung zeigt:
- Fig. 1: eine schematische Darstellung einer Brennkraftmaschine mit einem NOx-Speicherkatalysator,
- Fig. 2: ein Diagramm mit dem zeitlichen Verlauf des Ausgangssignals während der Regeneration des NOx-Speicherkatalysators, das am NOx-Meßaufnehmer abgegriffen wird,
- Fig. 3: einen Ablaufplan zum Durchführen des Verfahrens und
- Fig. 4: eine schematisierte Schnittdarstellung durch einen NOx-Meßaufnehmer.

Fig. 1 zeigt in Form eine Blockschaltbildes eine Brennkraftmaschine mit Abgasnachbehandlungsanlage bei der das Verfahren angewendet wird. Dabei sind nur die Teile und Komponenten dargestellt, die zum Verständnis der Erfindung nötig sind.

Eine Brennkraftmaschine 10 weist einen Ansaugtrakt 11 und einen Abgastrakt 12 auf. Im Ansaugtrakt 11 ist eine Kraftstoffzumeßeinrichtung vorhanden, von der nur ein Einspritzventil 13 schematisch dargestellt ist. Im Abgastrakt 12 ist eine Vorkat-Lambdasonde 14, ein NOx-Speicherkatalysator 15 und stromab davon ein NOx-Meßaufnehmer 16 vorgesehen. Mit Hilfe der Vorkat-Lambdasonde 14 wird das Luft/Kraftstoffverhältnis im Abgas stromauf des NOx-Speicherkatalysators 15 bestimmt. Der NOx-Meßaufnehmer 16 dient unter anderem zur Überprüfung des NOx-Speicherkatalysators 15. Der Betrieb der Brennkraftmaschine 10 wird von einem Betriebssteuergerät 17 geregelt, das über einen Speicher 18 verfügt, in dem unter anderem eine Mehrzahl von Schwellenwerten gespeichert sind. Das Betriebssteuergerät 17 ist über eine schematisch dargestellte Daten- und Steuerleitung 19 mit weiteren Meßaufnehmern und Aktoren verbunden.

Je nach Betriebsart der Brennkraftmaschine 10, hier kommen insbesondere Lambda-1-geregelter Betrieb, homogen-magerer Betrieb und geschichtet-magerer Betrieb in Frage, kann der NOx-Speicherkatalysator 15 bei Luft/Kraftstoffverhältnissen nahe Lambda = 1 auch Drei-Wege-Eigenschaften aufweisen, bzw. anstelle eines NOx-Speicherkatalysators 15 auch eine Einrichtung aus zwei Katalysatoren, einem NOx-Speicherkatalysator und einem Drei-Wege-Katalysator, vorgesehen sein.

Der stromab des NOx-Speicherkatalysators 15 vorhandene NOx-Meßaufnehmer 16 ist ein amperometrischer Meßaufnehmer. Er ist in einer schematischen Schnittdarstellung in Fig. 4 unter Bezugszeichen 34 detaillierter dargestellt. Er besteht aus einem Festkörperelektrolyten 26, z.B. ZrO₂ und enthält das zu messende Abgas über eine Diffusionsbarriere 33 zugeführt. Das Abgas diffundiert durch die Diffusionsbarriere 33 in eine erste Meßzelle 20. Der Sauerstoffgehalt in der Meßzelle 20 wird mittels einer ersten Nernstspannung V0 zwischen einer ersten Elektrode 21 und einer Umgebungsluft ausgesetzten Referenzelektrode 29 gemessen. Die erste Elektrode 21 kann auch mehrteilig bzw. mit mehreren Abgriffen ausgeführt sein. Beide Elektroden 21, 29 sind herkömmliche Platinelektroden. Die Referenelektrode 29 ist in einem Luftkanal 28 angeordnet, in den über eine Öffnung 27 Umgebungsluft gelangt.

Der Meßwert der ersten Nernstspannung V0 wird dazu verwendet, eine Stellspannung Vp0 einzustellen. Die Stellspannung Vp0 treibt einen ersten Sauerstoff-Ionen-Pumpstrom Ip0 durch den Festkörperelektrolyten 26 zwischen der ersten Elektrode 21 und einer Außenelektrode 22. Der durch eine gestrichelte Linie dargestellte Regeleingriff der ersten Nernstspannung V0 auf die Stellspannung Vp0 hat zur Folge, daß der Sauerstoff-Ionen-Pumpstrom Ip0 so eingestellt wird, daß in der ersten Meßzelle 20 eine bestimmte Sauerstoffkonzentration bzw. ein bestimmter Sauerstoffpartialdruck vorliegt.

Die erste Meßzelle 20 ist über eine weitere Diffusionsbarriere 23 mit einer zweiten Meßzelle 24 verbunden. Durch diese Diffusionsbarriere 23 diffundiert das in der ersten Meßzelle 20 vorhandene Gas. Aufgrund der Diffusion stellt sich in der zweiten Meßzelle 24 eine entsprechend niedrigere, zweite Sauerstoffkonzentration bzw. Sauerstoffpartialdruck ein. Diese zweite Sauerstoffkonzentration wird wiederum über eine Nernstspannung V1 zwischen einer zweiten Elektrode 25, die ebenfalls eine herkömmliche Platinelektrode ist, und der Referenzelektrode 29 gemessen, und zur Regelung eines zweiten Sauerstoff-Ionen-Pumpstroms Ip1 verwendet. Der zweite Sauerstoff-Ionen-Pumpstrom Ip1 aus der ersten Meßzelle 20 heraus fließt von der zweiten Elektrode 25 durch den Festkörperelektrolyten 26 hindurch zur Außenelektrode 22. Mit Hilfe der zweiten Nernstspannung V1 wird der zweite Sauerstoff-Ionen-Pumpstrom Ip1 so eingeregelt, daß in der zweiten Meßzelle 24 eine bestimmte, geringe, zweite Sauerstoffkonzentration vorliegt.

Das von den bisherigen Vorgängen in den Meßzellen 20 und 24 nicht betroffene NOx wird nun an der Meßelektrode 30, die katalytisch wirksam ausgestaltet ist, unter Anlegen der Spannung V2 zersetzt und der freigewordene Sauerstoff als Maß für die NOx-Konzentration an der Meßelektrode 30 und damit im zu messenden Abgas in einem Meßstrom Ip2 zur Referenzelektrode 29 hin gepumpt.

In der ersten Meßzelle 20 entsteht dabei folgende Spannung:${\text{U}}_{\text{erste Meßzelle}} {\text{= RT/(4F).(ln P}}_{\text{O2,erste meßzelle}} {\text{- ln P}}_{\text{02,Abgas}} \text{)} \text{+ R0.Ip0}$ wobei P_{01, erste Meßzelle/Abgas} der Sauerstoffpartialdruck in der ersten Meßzelle bzw. dem Abgas, R die Gaskonstante, T die absolute Gastemperatur, F die Faraday-Konstante, R0 ein Übergangswiderstand zwischen der ersten Elektrode 21 und dem Festkörperelektrolyten 26 und Ip0 der erste Sauerstoff-Ionen-Pumpstrom ist.

In der zweiten Meßzelle ergibt sich folgende Spannung:${\text{U}}_{\text{zweite Meßzelle}} {\text{= RT/(4F).(ln P}}_{\text{O2,Umgebungsluft}} {\text{- ln P}}_{\text{02, zweite Meßzelle}} \text{)}$ wobei P_{02,Umgebungsluft/zweite Meßzelle} der Sauerstoffpartialdruck in der Umgebungsluft bzw. der zweiten Meßzelle ist.

Durch Abgriff der Differenzspannung zwischen der Außenelektrode 22 und der Referenzelektrode 29 werden die beiden Meßzellen 20 und 24 in Reihe geschaltet, so daß sich in erster Näherung bei hinreichend homogener Temperatur des NOx-Meßaufnehmers 34, hinreichend geringem Strom Ip0 und hinreichend gleichem Sauerstoffpartialdruck an den Abgriffen der inneren Elektrode 21 folgende Beziehung ergibt:${\text{U}}_{\text{Zweipunkt}} {\text{= RT/ (4F) . (ln P}}_{\text{O2, Umgebungsluft}} {\text{- ln P}}_{\text{02, zweite Meßzelle}} {\text{+ ln P}}_{\text{02,erste Meßzelle}} {\text{- ln P}}_{\text{02,Abgas}} \text{)} {\text{= RT/(4F). (ln P}}_{\text{O2,Umgebungsluft}} {\text{- ln P}}_{\text{02,Abgas}} \text{)}$

Diese Beziehung beschreibt das Zweipunkt-Verhalten einer Lambda-Sonde. Diese Differenzspannung zwischen der Außenelektrode 22 und der Referenzelektrode 29 wird als Ausgangssignal US für das Verfahren zur Regeneration eines NOx-Speicherkatalysators verwendet.

Der durch den Übergangswiderstand R0 in Gleichung (I) verursachte Meßfehler bei der Spannung in der ersten Meßzelle 20 kann vorteilhafterweise korrigiert werden. Dazu wird ein bestimmter Widerstandswert angenommen und eine Ip0-abhängige Kompensation durchgeführt. Weiter kann vorteilhafterweise eine Korrektur des Ausgangssignals US hinsichtlich der Temperatur des Meßaufnehmers 34 erfolgen.

Fig. 2 zeigt den zeitlichen Verlauf des Ausgangssignals US des NOx-Meßaufnehmers 16 während der Regenerationsphase des NOx-Speicherkatalysators 15. Weiter ist in diese Darstellung der Verlauf des Vorkat-Lambda-Sollwertes LAMSOLL eingezeichnet. Der Vorkat-Lambda-Sollwert LAMSOLL springt zu Beginn der Regenerationsphase des NOx-Speicherkatalysators 15 von einem Wert im mageren Bereich (Lambda = 1,4) auf einen Wert für fettes Gemisch (Lambda = 0,85). Nach Abschluß der Regenerationsphase wird die Brennkraftmaschine 10 wieder mager betrieben.

Am Ende der der Regenerationsphase vorausgehenden Speicherphase liegt das Ausgangssignal US bei etwa 0,03 V. Mit Beginn der Regenerationsphase steigt diese Spannung kontinuierlich an. Gegen Ende der Regenerationsphase sinkt der Lambda-Wert UL am NOx-Meßaufnehmer 16 stromab des NOx-Speicherkatalysators 15 unter 1 und das Ausgangssignal US steigt steil an. Später steigt UL wieder auf Werte für mageres Gemisch und US fällt wieder ab.

Um zu ermitteln, ob die dem NOx-Speicherkatalysator 15 in einer Regenerationsphase zugeführte Regenerationsmittelmenge optimal ist, wird nun folgendermaßen vorgegangen:

Es werden zwei Summenwerte berechnet. Ein erster Summenwert FL1 wird aus dem mit einer bestimmten Frequenz (z.B. 100 Hz) abgetasteten Ausgangssignal US ab Beginn der Regenerationsphase bis zum Überschreiten eines Schwellenwertes SW (z.B. 0,25 V) berechnet. Dieser Summenwert entspricht der mit dem Bezugszeichen FL1 in Fig. 3 gekennzeichneten Fläche. Ein zweiter Summenwert FL2 wird aus dem mit gleicher Frequenz abgetasteten Ausgangssignal US ab Überschreiten des Schwellenwertes SW bis zum wieder folgenden Unterschreiten des Schwellenwertes SW berechnet. Dieser Summenwert entspricht der mit dem Bezugszeichen FL2 in Fig. 3 gekennzeichneten Fläche. Natürlich können die Flächen FL1 und FL2 anstatt durch Summation auch durch kontinuierliche Integration gebildet werden.

Die optimale Regenerationsmittelmenge wurde dem NOx-Speicherkatalysator 15 dann zugeführt, wenn der Summenwert FL2 größer als ein Schwellenwert SW1 ist und der Summenwert FL2 zwischen einem unteren Schwellenwert USW2 und einem oberen Schwellenwert OSW2 liegt.

In Fig. 3 ist ein Ablaufplan zur Ermittlung der optimalen Regenerationsmittelmenge dargestellt. Zuerst werden die Summenwerte bzw. Flächen FL1 und FL2 berechnet und zwischengespeichert (Schritt S1). Anschließend werden aus dem Speicher 18 des Betriebssteuergerätes 17 der Schwellenwert SW1 für den Summenwert FL1 und die Schwellenwerte USW2 und OSW2 für den Summenwert FL2 ausgelesen (Schritt S2).

Nun wird überprüft, ob die zugeführte Regenerationsmittelmenge optimal ist (Schritt S3). Dies ist dann der Fall, wenn der Summenwert FL1 über dem Schwellenwert SW1 liegt und der Summenwert FL2 dem vom unteren Schwellenwert USW2 und vom oberen Schwellenwert OSW2 begrenzten Bereich liegt. Sind diese beiden Bedingungen erfüllt (Schritt S4), so ist kein Eingriff nötig, die verwendete Regenerationsmittelmenge war optimal und das Verfahren ist beendet (Schritt S11).

Stellt sich heraus, daß diese beiden Bedingungen nicht erfüllt sind (Schritt S3), so wurde in der Regenerationsphase dem NOx-Speicherkatalysator 15 eine nicht optimale Regenerationsmittelmenge zugeführt. Abhängig von den Summenwerten FL1, FL2 kann nun bestimmt werden, ob die Regenerationsmittelmenge vergrößert oder verkleinert werden muß, um eine optimale Regeneration des NOx-Speicherkatalysators 15 zu erreichen. Dazu wird zuerst geprüft, ob der Summenwert FL1 über dem Schwellenwert SW1 und der Summenwert FL2 unter dem unteren Schwellenwert USW2 liegt (Schritt S5). Ist dies der Fall, ist die Regenerationsmittelmenge zu gering und muß erhöht werden (Schritt S11, Fall A). Die Vergrößerung der Regenerationsmittelmenge kann dabei durch Veränderung in der Luftzahl während der Regenerationsphase in Richtung fett erfolgen. Alternativ kann auch die Regenerationsphase länger durchgeführt werden, was in der Regel vorzuziehen ist, da die Variation des Lambda-Wertes in der Regenerationsphase nur in engen Grenzen (z.B. zwischen 0,75 und 0,85) möglich ist. Wurde für folgende Regenerationsphasen eine größere Regenerationsmittelmenge eingestellt, ist das Verfahren beendet (Schritt S11).

Stellt sich in Schritt 5 heraus, daß Summenwert FL1 unter dem Schwellenwert SW2 und der Summenwert FL2 über dem unteren Schwellenwert USW2 liegen, wird geprüft, ob der Summenwert FL1 über dem Schwellenwert SW2 und der Summenwert FL2 über dem oberen Schwellenwert OSW2 liegen (Schritt S7). Dann ist die Regenerationsmittelmenge zu groß und muß verkleinert werden (Schritt S8, Fall B). Die Verkleinerung der Regenerationsmittelmenge kann analog zur Vergrößerung im Fall A geschehen. Wurde ein kleinere Regenerationsmittelmenge für zukünftige Regenerationsphasen des NOx-Speicherkatalysators 15 abgespeichert, ist das Verfahren beendet (Schritt S11).

Stellte sich in Schritt S7 heraus, daß der Summenwert FL1 nicht über den Schwellenwert SW1 und der Summenwert FL2 nicht über dem oberen Schwellenwert OSW2 liegt, wird zuerst geprüft ob der Sonderfall FL1 = SW1 vorliegt (Schritt S9). Ist dies der Fall, ist kein Regeleingriff nötig und das Verfahren ist beendet (Schritt S11). Ist dies nicht der Fall, muß der Summenwert FL1 unter dem Schwellenwert SW1 liegen (Schritt S10). Dies hat zur Folge, daß die Speicherkapazität des NOx-Speicherkatalysators 15 gesunken ist (Fall C). Um optimales Konvertierungsverhalten der Abgasanlage zu erreichen, muß demzufolge die Speicherphase verkürzt werden. Dies kann beispielsweise durch Verringerung der in einem rechnerischen Katalysatormodell verwendeten Speicherkapazität erfolgen. Ebenfalls muß der Schwellenwert SW1 gesenkt werden. Unterschreitet der Schwellenwert SW1 während der Nutzlebensdauer der Brennkraftmaschine 10 einen unteren Grenzwert, bedeutet dies, daß die Katalysatorkapazität einen Mindestwert erreicht hat, was z.B. durch Sulfateinlagerung hervorgerufen sein kann. In diesem Fall wird vorzugsweise eine Sulfatregeneration angefordert und durchgeführt, wie sie beispielsweise in der deutschen Patentanmeldung 197 05 335 beschrieben ist. Nach erfolgter Sulfatregeneration kann der Schwellenwert SW1 wieder auf den Ausgangswert gesetzt werden.

Die erwähnten Schwellenwerte SW, SW1, USW2, OSW2 werden auf einem Prüfstand ermittelt.

## Patentansprüche

1. Verfahren zur Regeneration eines NOx-Speicherkatalysators (15),
- der im Abgastrakt (12) einer mit Luftüberschuß betriebenen Brennkraftmaschine (10) angeordnet ist,
- stromab dessen ein NOx-Meßaufnehmer (16) angeordnet ist und
- der in einer Regenerationsphase unter Zugabe eines Reduktionsmittels gespeichertes NOx katalytisch umsetzt, wobei das Reduktionsmittel durch kurzzeitigen Betrieb der Brennkraftmaschine (10) mit einem fetten Luft/Kraftstoffgemisch (Lambda < 1)erzeugt wird,
**dadurch gekennzeichnet, daß**
als NOx-Meßaufnehmer (16) ein amperometrischer Meßaufnehmer (34) bestehend aus einem Festkörperelektrolyten (26) verwendet wird, der
- eine erste Meßzelle (20) aufweist, in der die Sauerstoffkonzentration über eine erste Nernstspannung (V0) zwischen einer ersten Elektrode (21) und einer Umgebungsluft ausgesetzten Referenzelektrode (29) gemessen und mittels eines ersten Sauerstoff-Ionen-Pumpstroms (Ip0) zwischen der ersten Elektrode (21) und einer Außenelektrode (22) geregelt wird, und
- eine zweite Meßzelle (24) aufweist, die mit der ersten Meßzelle (20) verbunden ist und in der die Sauerstoffkonzentration über eine zweite Nernstspannung (V1) zwischen einer zweiten Elektrode (25) und der Referenzelektrode (29) gemessen wird, und
daß unter Reihenschaltung der zwei Meßzellen (20, 24) die Spannung zwischen der Außenelektrode (22) und der Referenzelektrode (29) abgegriffen wird und dieses von der Sauerstoffkonzentration abhängige, Zweipunkt-Verhalten zeigende Ausgangssignal (US) während der Regenerationsphase erfaßt wird und daß
- aus dem zeitlichen Verlauf des Ausgangssignals (US) ein Kriterium dafür abgeleitet wird, ob die Regenerationsmittelmenge zur Erreichung einer optimalen Regeneration des NOx-Speicherkatalysators (15) geändert werden muß.

2. Verfahren nach Anspruch 1, **dadurch gekennzeichnet, daß** als Kriterium zwei Summenwerte (FL1, FL2) gebildet werden, wobei
- der erste Summenwert (FL1) aus dem mit einer bestimmten Frequenz abgetasteten Ausgangssignal (US) ab Beginn der Regeneration bis zum Überschreiten eines vorgegebenen Schwellenwertes (SW1) berechnet wird
- der zweite Summenwert (FL2) aus dem mit gleicher Frequenz abgetasteten Ausgangssignal (US) ab Überschreiten dieses Schwellenwertes (SW) bis zum Unterschreiten des Schwellenwertes (SW) berechnet wird,
- die Summenwerte (FL1, FL2) mit zugehörigen Schwellenwerten (SW1, USW2, OSW2) verglichen werden und.
- in Abhängigkeit vom Ergebnis des Vergleiches die Regenerationsmittelmenge konstant gehalten, vergrößert oder verkleinert wird.

3. Verfahren nach Anspruch 2, **dadurch gekennzeichnet, daß** die Reduktionsmittelmenge konstant gehalten wird, wenn der erste Summenwert (FL1) größer ist als der Schwellenwert (SW1) und der zweite Summenwert (SW2) innerhalb eines durch den unteren Schwellenwert (USW2) und den oberen Schwellenwert (OSW2) begrenzten Bereiches liegt.

4. Verfahren nach Anspruch 2, **dadurch gekennzeichnet, daß** die Reduktionsmittelmenge erhöht wird, wenn der erste Summenwert (FL1) größer ist als der Schwellenwert (SW1) und der zweite Summenwert (SW2) kleiner ist als der untere Schwellenwert (USW2).

5. Verfahren nach Anspruch 2, **dadurch gekennzeichnet, daß** die Regenerationsmittelmenge verkleinert wird, wenn der erste Summenwert (FL1) größer ist als der Schwellenwert (SW1) und der zweite Summenwert (FL2) größer ist als der obere Schwellenwert (OSW2).

6. Verfahren nach Anspruch 4, **dadurch gekennzeichnet, daß** die Reduktionsmittelmenge vergrößert wird, indem die Regenerationsphase verlängert wird.

7. Verfahren nach Anspruch 5, **dadurch gekennzeichnet, daß** die Regenerationsmittelmenge verkleinert wird, indem die Regenerationsphase verkürzt wird.

8. Verfahren nach einem der vorherigen Ansprüche, **dadurch gekennzeichnet, daß** die Dauer einer Speicherphase des NOx-Speicherkatalysators (15), bei der die Brennkraftmaschine (14) mit Luftüberschuß betrieben wird, verkürzt wird und für den Speicherkatalysator (15) eine Sulfatregeneration durchgeführt wird, wenn der Summenwert (FL1) kleiner ist als der Schwellenwert (SW1).

9. Verfahren nach einem der vorhergehenden Ansprüche, **dadurch gekennzeichnet, daß** abhängig vom ersten Sauerstoff-Ionen-Pumpstrom (Ip0) eine Korrektur des Ausgangssignales (US) erfolgt, um eine Fehlerspannung, die von einem vom ersten Sauerstoff-Ionen-Pumpstrom (Ip0) durchflossenen Übergangswiderstand (R0) herrührt, auszugleichen.

10. Verfahren nach einem der vorherigen Ansprüche, **dadurch gekennzeichnet, daß** das Ausgangssignal (US) abhängig von der Temperatur des NOx-Meßaufnehmers (16, 34) korrigiert wird.

## Claims

1. Method for regenerating a NOx storage catalytic converter (15),
- which is arranged in the exhaust gas tract (12) of an internal combustion engine (10) operated with an excess of air,
- downstream from which a NOx sensor (16) is arranged and
- which catalytically converts stored NOx in a regeneration phase with the addition of a reducing agent, whereby the reducing agent is generated by brief operation of the internal combustion engine (10) with a rich air/fuel mixture (lambda < 1),
**characterised in that**
an amperometric sensor (34) comprising a solid-state electrolyte (26) is used as the NOx sensor (16), which
- has a first measuring cell (20), in which the oxygen concentration is measured via a first Nernst voltage (V0) between a first electrode (21) and a reference electrode (29) exposed to ambient air and regulated by means of a first oxygen ion pump flow (Ip0) between the first electrode (21) and an external electrode (22), and
- has a second measuring cell (24), which is connected to the first measuring cell (20) and in which the oxygen concentration is measured via a second Nemst voltage (V1) between a second electrode (25) and the reference electrode (29), and that
when the two measuring cells (20, 24) are connected in series, the voltage between the external electrode (22) and the reference electrode (29) is picked up and this output signal (US) demonstrating two-step action and based on the oxygen concentration is detected during the regeneration phase and that
- a criterion is derived from the pattern over time of the output signal (US) to determine whether the quantity of regeneration agent must be changed to achieve optimum regeneration of the NOx storage catalytic converter (15).

2. Method according to Claim 1, **characterised in that** two cumulative values (FL1, FL2) are formed as criteria, whereby
- the first cumulative value (FL1) is calculated from the output signal (US) scanned with a specific frequency from the start of regeneration until a predefined threshold value (SW1) is exceeded
- the second cumulative value (FL2) is calculated from the output signal (US) scanned with the same frequency from the point when this threshold value (SW) is exceeded until the measured value is below the threshold value (SW),
- the cumulative values (FL1, FL2) are compared with associated threshold values (SW1, USW2, OSW2) and
- depending on the result of the comparison the quantity of regeneration agent is kept constant, increased or reduced.

3. Method according to Claim 2, **characterised in that** the quantity of reducing agent is kept constant, if the first cumulative value (FL1) is greater than the threshold value (SW1) and the second cumulative value (SW2) is within a range bounded by the lower threshold value (USW2) and the upper threshold value (OSW2).

4. Method according to Claim 2, **characterised in that** the quantity of reducing agent is increased, if the first cumulative value (FL1) is greater than the threshold value (SW1) and the second cumulative value (SW2) is smaller than the lower threshold value (USW2).

5. Method according to Claim 2, **characterised in that** the quantity of regeneration agent is reduced, if the first cumulative value (FL1) is greater than the threshold value (SW1) and the second cumulative value (FL2) is greater than the upper threshold value (OSW2).

6. Method according to Claim 4, **characterised in that** the quantity of reducing agent is increased by lengthening the regeneration phase.

7. Method according to Claim 5, **characterised in that** the quantity of reducing agent is reduced by shortening the regeneration phase.

8. Method according to one of the preceding claims, **characterised in that** the duration of a storage phase of the NOx storage catalytic converter (15), during which the internal combustion engine (14) is operated with an excess of air, is shortened and sulphate regeneration is carried out for the storage catalytic converter (15), if the cumulative value (FL1) is smaller than the threshold value (SW1).

9. Method according to one of the preceding claims, **characterised in that** the output signal (US) is corrected on the basis of the first oxygen ion pump flow (Ip0) in order to compensate for an error voltage due to a transition impedance (R0) crossed by the first oxygen ion pump flow (Ip0).

10. Method according to one of the preceding claims, **characterised in that** the output signal (US) is corrected on the basis of the temperature of the NOx sensor (16, 34).

## Revendications

1. Procédé de régénération d'un catalyseur d'accumulation de NOx (15),
- qui est disposé dans le collecteur d'échappement (12) d'un moteur à combustion interne (10) fonctionnant avec un excès d'air,
- en aval duquel est disposée une sonde de mesure de NOx (16), et
- qui, au cours d'une phase de régénération avec apport d'un moyen réducteur, transforme par catalyse le NOx accumulé, le moyen réducteur étant produit par un fonctionnement bref du moteur à combustion interne (10), avec un mélange riche air/combustible (lambda > 1),
**caractérisé en ce que**,
comme sonde de mesure de NOx (16), on utilise une sonde de mesure ampérométrique (34), constituée d'un électrolyte solide (26), qui
- présente une première cellule de mesure (20), dans laquelle est mesurée la concentration en oxygène au moyen d'une première tension de Nemst (VO) entre une première électrode (21) et une électrode de référence (29) exposée à l'air ambiant, et est régulée, au moyen d'un premier courant d'oxygène par pompe ionique (IpO) entre la première électrode (21) et une électrode extérieure (22), et
- présente une deuxième cellule de mesure (24), qui est reliée à la première cellule de mesure (20) et dans laquelle est mesurée la concentration en oxygène au moyen d'une deuxième tension de Nemst (V1) entre une deuxième électrode (25) et l'électrode de référence (29), et
- **en ce que**, par un raccordement en série des deux cellules de mesure (20, 24), la tension est relevée entre l'électrode extérieure (25) et l'électrode de référence (29) et **en ce que** ce comportement de signal de sortie (US), montrant un comportement en deux points, et dépendant de la concentration en oxygène, est relevé pendant la phase de régénération, et **en ce que**
- à partir de la variation dans le temps du signal de sortie (US), on déduit un critère pour savoir si la quantité de moyen de régénération pour obtenir une régénération optimale du catalyseur d'accumulation de NOx (15) doit être modifiée.

2. Procédé suivant la revendication 1, **caractérisé en ce que**, comme critère, sont formées deux valeurs de somme (FL1, FL2),
- la première valeur de somme (FL1) étant calculée à partir du signal de sortie (US) balayé par une fréquence déterminée, depuis le début de la régénération jusqu'à dépasser une valeur de seuil prédéfinie (SW1),
- la deuxième valeur de somme (FL2) étant calculée à partir du signal de sortie (US) balayée avec la même fréquence depuis le dépassement de cette valeur de seuil (SW) jusqu'à devenir inférieure à la valeur de seuil (SW),
- les valeurs de somme (FL1, FL2) étant comparées à des valeurs de seuil associées (SW1, USW2 OSW2), et
- la quantité de moyen de régénération étant maintenue constante, ou augmentée, ou diminuée, en fonction du résultat de la comparaison.

3. Procédé suivant la revendication 2, **caractérisé en ce que** la quantité de moyen de régénération est maintenue constante si la première valeur de somme (FL1) est plus grande que la valeur de somme (SW1) et si la deuxième valeur de somme (SW2) est à l'intérieur d'une zone délimitée par la valeur de seuil inférieure (USW2) et la valeur de seuil supérieure (OSW2).

4. Procédé suivant la revendication 2, **caractérisé en ce que** la quantité de moyen de régénération est augmentée si la première valeur de somme (FL1) est plus grande que la valeur de seuil (SW1) et si la deuxième valeur de somme (SW2) est plus petite que la valeur de seuil inférieure (USW2).

5. Procédé suivant la revendication 2, **caractérisé en ce qu'**on réduit la quantité de moyen de régénération si la première valeur de la somme (FL1) est plus grande que la valeur de seuil (SW1) et si la deuxième valeur de somme (FL2) est plus grande que la valeur de seuil supérieure (OSW2).

6. Procédé suivant la revendication 4, **caractérisé en ce qu'**on augmente la quantité de moyen de régénération, tandis qu'on prolonge la phase de régénération.

7. Procédé suivant la revendication 5, **caractérisé en ce qu'**on diminue la quantité de moyen de régénération, tandis qu'on raccourcit la phase de régénération.

8. Procédé suivant l'une des revendications précédentes, **caractérisé en ce que** la durée d'une phase d'accumulation du catalyseur d'accumulation de NOx (15), pendant laquelle le moteur à combustion interne (14) est entraîné avec un excès d'air, est raccourcie et, pour le catalyseur d'accumulation de NOx (15), on effectue une régénération des sulfates si la valeur de somme (FL1) est plus petite que la valeur de seuil (SW1).

9. Procédé suivant l'une des revendications précédentes, **caractérisé en ce qu'**une correction du signal de sortie (US) a lieu en fonction du premier courant d'oxygène par pompe ionique (IpO), pour compenser une erreur de tension provenant d'une résistance de passage traversée par le premier courant d'oxygène par pompe ionique (IpO).

10. Procédé suivant l'une des revendications précédentes, **caractérisé en ce que** le signal de sortie (US) est corrigé en fonction de la température de la sonde de mesure de NOx (16, 34).
